# FASCICULE DE BREVET EUROPEEN

(11) **EP 1 664 941 B1**
(45) Date de publication et mention de la délivrance du brevet: **21.03.2007**
(21) Numéro de dépôt: 04761882.2
(22) Date de dépôt: 27.08.2004
(51) Int. Cl.: G04B 45/00

(54) **MOUVEMENT DE MONTRE MUNI D UNE ANIMATION**
UHRENBEWEGUNG MIT ANIMATION
WATCH MOVEMENT WITH AN ANIMATION

(30) Priorité: 29.08.2003 EP 03405624
(43) Date de publication de la demande: 07.06.2006
(73) Titulaire: Simonian, Sasnik, Antelias (LY); SIMONIAN, Hovik, 2300 La Chaux-de-Fonds (CH)
(72) Inventeur: SIMONIAN, Sasnik, Antelias (LB)
(74) Mandataire: GLN
(86) Numéro de dépôt international: PCT/CH2004/000542
(87) Numéro de publication internationale: WO 2005/022276

(56) Documents cités:
- CH-A- 30 220
- CH-A- 32 577
- CH-A- 32 578
- FR-A- 630 190
- US-A- 2 995 005

## Description

La présente invention se rapporte aux mouvements de montre du type comportant un organe mobile visible et assurant une animation de l'affichage.

De manière plus précise, la présente invention concerne un mouvement de montre de type mécanique, comportant un bâti et, portés par le bâti :
- un rouage de finissage comprenant une pluralité de roues et entraîné périodiquement en rotation par un organe moteur,
- un mobile animé d'un mouvement pulsé,
- une pièce d'animation destinée à être visible et agencée de manière à être animée d'un mouvement périodique,
- un organe de commande de la pièce d'animation, et
- un rouage d'animation en prise avec un mobile du rouage de finissage et entraînant l'organe de commande.

Un mouvement de montre de ce type est, par exemple, décrit dans le brevet CH 30.220, qui propose d'animer une figurine au moyen d'une roue reliée au rouage de finissage comportant des dents de loups. Ces dernières entraînent périodiquement une tige partie de l'automate. Une telle solution a pour inconvénient que le mouvement de l'automate est saccadé, à cause des sauts sur les dents de loups.

On connaît, par ailleurs, des montres telles que celle décrite dans le document FR 630.190, dans lesquelles une image de pendule est fixée sur l'ancre de l'échappement. De la sorte, à chaque alternance, cette image se déplace brusquement. Ici aussi, le mouvement est saccadé et donc plus énervant qu'apaisant.

Le but de la présente invention est de réaliser une animation dans laquelle les saccades dues au mouvement pulsé de l'échappement ou du moteur pas à pas sont amorties pour que le mouvement de l'automate soit uniforme et sans à coup. A cet effet, le mouvement de montre selon l'invention est caractérisé en ce que le rouage d'animation, l'organe de commande et la pièce d'animation sont agencés de manière à ce que le mouvement périodique présente un mouvement d'oscillation sinusoïdal.

Afin d'obtenir une qualité de la simulation aussi bonne que possible, un organe élastique est intercalé entre le mobile du rouage de finissage avec lequel le rouage d'animation est en prise et la pièce d'animation, formant ainsi un filtre mécanique, par la combinaison de l'organe élastique avec l'inertie des mobiles du rouage d'animation, de l'organe de commande et de la pièce d'animation.

Du point de vue de la disposition des différents composants, il apparaît comme avantageux que le rouage d'animation soit relié au rouage de finissage par son mobile de secondes. Dans ce cas, le rouage d'animation est agencé de manière à accélérer la vitesse de rotation du mobile de secondes vers le mobile coopérant avec la pièce d'animation.

De manière avantageuse, la pièce d'animation oscille à une fréquence comprise entre 0,2 et 2 Hz.

Dans un mode particulier de réalisation le mouvement comporte, en outre, un levier. Le dernier mobile du rouage d'animation est muni d'une planche. De plus, la pièce d'animation et la planche sont munies de moyens de liaison disposés excentriquement et agencés pour être reliés chacun à l'une des extrémités du levier, pour former ensemble une bielle reliant le rouage d'animation à la pièce d'animation.

Dans une première variante, le levier présente, sur une part au moins de sa longueur, une structure déformable élastiquement, agencée de manière à constituer ledit organe élastique.

Dans une deuxième variante, l'organe élastique relie élastiquement deux mobiles coaxiaux du rouage d'animation.

De manière avantageuse, l'organe élastique forme, avec la pièce d'animation et le/les mobiles du rouage interposés entre celui coopérant avec la pièce d'animation et celui relié à l'organe élastique, un système oscillant dont la période est comprise entre celle définie par la périodicité de l'avancement du rouage de finissage et celle du mouvement alternatif de ladite pièce.

Afin que la pièce d'animation soit aussi insensible que possible aux chocs, elle est montée pivotante sur le bâti et son centre de gravité se trouve sensiblement sur son axe de pivotement.

Pour permettre l'utilisation d'un calibre de montre déjà existant, le bâti du mouvement selon l'invention comporte :
- une première platine et un premier pont entre lesquels pivotent les mobiles du rouage de finissage, et
- une deuxième platine sur laquelle pivotent les mobiles du rouage d'animation et la pièce d'animation, la platine, le rouage d'animation et la pièce d'animation formant ensemble un module indépendant pouvant être fixé par la deuxième platine sur la première platine.

Il est bien évident que tout ou partie du rouage d'animation peut pivoter également dans un pont, lequel est fixé sur la deuxième platine.

D'autres avantages et caractéristiques de l'invention ressortiront de la description qui va suivre, faite en regard du dessin annexé, dans lequel :
- La figure 1 représente une montre munie d'un mouvement de montre selon l'invention,
- La figure 2 est une vue en plan d'une partie du mouvement de montre selon l'invention, qui assure la fonction d'animation, et
- La figure 3 est une vue en coupe selon les lignes III-III de la partie de mouvement illustrée à la figure 2,
- Les figures 4 et 5 montrent, à plus grande échelle et respectivement en plan et en coupe une partie du mouvement des figures 2 et 3,
- La figure 6 est une vue en coupe d'un deuxième mode de réalisation d'un mouvement selon l'invention, et
- La figure 7 représente un troisième mode de réalisation de l'invention.

La montre représentée sur la figure 1 comporte une boîte 10 définissant un logement dans lequel est disposé un mouvement de montre qui sera décrit en référence aux figures 2 à 5, lequel comporte un rouage de finissage et un rouage de minuterie qui portent respectivement des aiguilles de secondes 12, de minutes 14 et d'heures 16. Un cadran 18 est intercalé entre le mouvement et les aiguilles. Il est percé d'une fenêtre 20 au travers de laquelle apparaît une pièce d'animation 22 agencée de manière à simuler le mouvement d'un pendule, comme cela sera expliqué ci-dessous.

La figure 2 montre, vu de dessus, un mouvement de montre 24 selon l'invention, tel que celui logé dans la boîte 10. Le cadran a été retiré. Les aiguilles 12, 14 et 16 sont visibles en transparence. La pièce d'animation 22 est également apparente. Ses positions extrêmes sont représentées en pointillé.

Le mouvement 24 comporte un calibre de base 26, représenté schématiquement vu de côté sur la figure 3, assurant les fonctions essentielles d'une pièce d'horlogerie, soit la fourniture d'énergie, la génération d'une fréquence de base, la division mécanique au moyen de rouages ainsi que les fonctions de correction. Sa base de temps peut aussi bien être un quartz qu'un balancier-spiral.

Le calibre 26 est notamment muni d'une platine et d'un pont non référencés et d'un rouage de finissage comportant des mobiles qui sont montés pivotants entre la platine et le pont, seule l'extrémité du mobile des secondes 30 étant visible sur la figure 3. Un rouage de minuterie, qui n'est pas non plus représenté, porte et assure l'entraînement des aiguilles des minutes 14 et des heures 16.

Le calibre de base 26 porte un module 32 comportant une platine 34 et un pont 36 qui, ensemble, servent de support à un rouage d'animation 38. Ce dernier comporte trois mobiles 40, 42 et 44, chacun formé d'un pignon identifié par la lettre a, et d'une roue identifiée par la lettre b, à l'exception du mobile 44 qui comporte un pignon 44a et une planche 44c, mais pas de roue.

Le mobile 40 est coaxial à la roue de secondes 30. Son pignon 40a est muni d'un trou engagé dans l'extrémité du mobile des secondes 30, le trou et l'extrémité étant agencés de manière à ce que les mobiles 30 et 40 soient solidaires en rotation, par exemple grâce à un lanternage pratiqué sur le pignon 40a, le mobile 40 étant alors chassé sur l'extrémité du mobile 30.

La roue 40b entraîne le pignon 42a et, avec lui, la roue 42b, laquelle engrène avec le pignon 44a du mobile 44.

Les mobiles 40, 42 et 44 sont nombrés de manière à ce que la vitesse de rotation du mobile 44 soit de l'ordre de 1 tour par seconde, typiquement compris entre 0,2 et 2 tours par secondes.

Les mobiles 40 et 42, ainsi que le pignon 44a, sont disposés et pivotent entre la platine 34 et le pont 36. Ainsi qu'on peut le voir sur la figure 5, le pignon 44a est muni d'un pivot 44d dépassant du pont 36 et sur lequel est chassée la planche 44c. Cette dernière porte une tige 44e, dont la fonction sera précisée plus loin.

La pièce d'animation 22 comporte une portion centrale 22a (fig. 2) munie d'un trou dans lequel est chassé un arbre 22b monté pivotant entre la platine 34 et le pont 36, au voisinage du centre du mouvement. Deux bras 22c et 22d s'étendent de part et d'autre de la portion centrale 22a. L'extrémité libre du bras 22c porte une lentille 22d apparente au travers de la fenêtre 20 et simulant la lentille d'un pendule. L'extrémité de l'autre bras 22d est munie d'une tige 22e, mieux visible sur la figure 5 et destinée à assurer une liaison avec la planche 44c, par un levier 46 monté pivotant sur les tiges 44e et 22e. Ainsi, le mobile 44 et le levier 46 forment ensemble un organe de commande de la pièce d'animation 22.

Le levier 46 porte deux pierres d'horlogerie 46a et 46b, chassées respectivement à l'une et l'autre de ses extrémités et coopérant l'une avec la tige 22e, l'autre avec la tige 44e. Il présente, dans sa partie médiane 46c, une structure en méandres lui conférant une plus grande élasticité que celle d'un barreau droit.

Le levier 46 est maintenu sur les tiges 22e et 44e par des manchons 48 chassés sur les tiges 22e et 44e, laissant un espace suffisant avec les pierres 46a et 46b pour que celles-ci ne soient pas entravées dans leur mouvement.

Le mobile 44 et le levier 46 forment ainsi ensemble un système à bielle entraînant la pièce d'animation 22.

Dans la montre telle qu'elle vient d'être décrite, lorsqu'elle est de type à balancier-spiral, la roue de secondes effectue un léger saut chaque fois que l'échappement donne une impulsion au balancier. Cela se produit à chaque demi-oscillation, soit de 5 à 10 fois par seconde. Cette fréquence est trop basse pour simuler un mouvement continu. Dans la pratique, la durée de l'impulsion est de l'ordre de 1% du temps de la demi-période. Pour que le pendule donne l'illusion d'avoir un mouvement continu et sinusoïdal, il est nécessaire d'introduire un organe amortissant le mouvement. C'est la fonction de la structure en méandres 46c, qui confère une plus grande élasticité au levier 46.

En variante, la structure élastique 46c du levier 46 pourrait être remplacée en montant libre en rotation la roue 42b sur le pignon 42a et en les reliant par un ressort-spiral. Cette variante n'a pas été représentée au dessin, car facilement réalisable par un homme du métier.

Afin d'obtenir une simulation aussi bonne que possible, la période de l'ensemble formé par la pièce d'animation 22 et l'organe élastique 46b est comprise entre celle définie par la périodicité de l'avancement du rouage de finissage et celle du mouvement oscillant de la pièce d'animation 22.

De manière avantageuse, et pour que le mouvement d'oscillation de la pièce d'animation 22 subisse un minimum de perturbations, l'ensemble formé par le levier 46 et la pièce d'animation 22 est équilibré, c'est à dire que son centre de gravité se trouve sensiblement sur l'axe de pivotement de la pièce 22.

La façon d'assurer la liaison de la pièce d'animation 22 avec le rouage d'animation 38 pourrait être faite par d'autres moyens que ceux représentés et décrits. Il est ainsi possible de réaliser une pièce d'animation dont le bras 22d serait considérablement raccourci et porterait un plot. Le levier 46 serait remplacé par un ressort fin, fixé sur le plot du levier 22d. L'autre extrémité du ressort serait munie d'une protubérance dans laquelle serait chassée une pierre similaire à celle portant la référence 46b. De la sorte, il serait possible d'avoir un organe élastique plus souple.

Il va de soi que la pièce d'animation pourrait également présenter une autre forme que celle d'un pendule, avec sa verge et sa lentille, sans pour autant sortir du cadre de l'invention. La pièce d'animation pourrait ainsi avoir la forme d'un bateau, le mouvement oscillant simulant le mouvement des vagues, ou de tout autre objet effectuant un mouvement pendulaire lent.

Il est, bien sûr, aussi possible d'intégrer les composants assurant l'entraînement de la pièce d'animation directement sur la platine du calibre de base.

Le mode de réalisation représenté sur la figure 6 permet d'améliorer encore le lissage du mouvement de l'automate. Sur cette figure, seuls les mobiles ont été représentés. Il va de soi qu'ils pivotent dans le bâti du mouvement, généralement entre un pont et la platine. Dans ce mode de réalisation, l'organe moteur, qui fournit l'énergie au rouage de finissage, est formé d'un ressort de barillet, logé dans un barillet 50, constituant le premier mobile du rouage de finissage, ce dernier entraînant un échappement et un balancier-spiral, qui forment ensemble un organe à mouvement pulsé. Le rouage d'animation comporte cinq mobiles 52, 54, 56, 58 et 60.

Le mobile 52 comprend un pignon 52a, en prise avec la denture du barillet 50, et une roue 52b qui entraîne le mobile 54 par son pignon 54a. Ce dernier est solidaire d'une virole 54b, fixée par chassage et qui porte un spiral 54c. Une roue 54d est montée folle sur le pignon 54a, tenue en place axialement par une bague 54e chassée sur l'arbre du pignon 54a. Elle est munie d'un piton 54f fixé à l'extrémité du spiral 54c. La fixation du spiral 54c sur la virole 54b et sur le piton 54f se fait de manière classique, par exemple par collage ou soudage. De la sorte, le pignon 54a et la roue 54d sont solidaires en rotation, mais reliées élastiquement l'une à l'autre, amortissant les à-coups dus aux mouvements saccadés du balancier. Il est aussi possible de réaliser le spiral 54c et ses moyens de fixation soit la virole 54b et le piton 54f en une seule pièce, chassée sur le pignon 54a et sur un piton que comporterait la roue 54d.

La roue 54d engrène avec le mobile 56 et plus particulièrement avec son pignon 56a, alors que sa roue 56b entraîne le mobile 58 par son pignon 58a. La roue 58b engrène avec le pignon 60a du mobile 60. Ce dernier comporte une planche 60b portant une tige 60c, similaire à la tige 44e, et sur laquelle pivote le levier 46.

La planche 60b sera dimensionnée de manière à ce qu'elle forme une masse d'inertie suffisante pour que le spiral 54c reste légèrement armé, de telle sorte que le pendule continue à se mouvoir entre deux alternances du balancier. Le dimensionnement du spiral et de la masse d'inertie sera d'autant plus délicat que l'énergie sera prélevée sur un mobile rapide du train d'engrenages de finissage.

Le prélèvement pourrait être fait également sur la roue de grand-moyenne ou sur la roue de moyenne. Toutefois, en prélevant l'énergie au niveau du barillet, le nombre de mobiles compris entre l'organe animé d'un mouvement pulsé, soit l'échappement, et l'organe simulant un mouvement sinusoïdal, soit le pendule, est tel que leur élasticité est suffisante pour rendre invisible les impulsions du balancier. Il n'est donc pas indispensable d'ajouter un organe élastique supplémentaire, même si la pièce d'animation oscille à une fréquence relativement élevée, par exemple de 2 Hz.

La figure 7 montre un autre mode de réalisation de l'invention, dans lequel le rouage d'animation 38 se limite à une roue 62 disposée sur l'arbre de la roue des secondes du rouage de finissage et le dernier mobile 44 dont le pignon 44a engrène avec la roue 62. La planche 44c entraîne, comme expliqué plus haut, la pièce d'animation 22.

Le rapport d'engrenages entre la roue 62 et le pignon 44a est avantageusement de 1/12, de telle sorte que la période de la pièce d'animation est de 5 secondes. Dans ce cas, le mouvement pulsé du rouage de finissage est fortement atténué d'une part à cause du moment d'inertie élevé de la roue 62, d'autre part à cause du très faible déplacement de la pièce d'animation à chaque alternance du balancier.

Afin d'éviter que les ébats d'engrenages du rouage d'animation n'engendrent des mouvements aléatoires de la pièce d'animation, il est possible de munir cette dernière d'un frein travaillant sur l'extrémité d'un pivot de son arbre.

Dans les exemples décrits ci-dessus, l'organe de commande de la pièce d'animation est de type à manivelle. Le même effet pourrait être obtenu au moyen d'une came et d'un levier en appui contre la came.

Ainsi, grâce aux caractéristiques particulières que présente le mouvement selon l'invention, il est possible de réaliser une montre munie d'une animation lente tendant à apporter une touche de sérénité et de calme, faisant contraste avec les conditions habituelles de la vie de tous les jours, et offrant ainsi au porteur un peu de calme, même lorsqu'il lit l'heure. De plus, la présence d'un rouage permet de mettre le point de pivotement de la pièce d'animation presque n'importe où, et notamment au voisinage immédiat du centre du mouvement, ce qui confère à la montre un aspect esthétique original.

## Revendications

1. Mouvement de montre (24) de type mécanique, qui comporte un bâti et, porté par ce bâti :
- un rouage de finissage comprenant une pluralité de roues entraînées périodiquement en rotation par un organe moteur,
- un mobile animé d'un mouvement pulsé et présentant une liaison cinématique avec ledit rouage de finissage,
- une pièce d'animation (22) destinée à être visible et agencée de manière à être animée d'un mouvement périodique,
- un organe de commande (44, 46) de la pièce d'animation, et
- un rouage d'animation (38) en prise avec un mobile (30) du rouage de finissage et entraînant l'organe de commande (44, 46),
**caractérisé en ce que** le rouage d'animation, l'organe de commande et la pièce d'animation sont agencés de manière à ce que le mouvement périodique est de type oscillant sinusoïdal, un organe élastique (46c) étant intercalé entre ledit mobile (30) et ladite pièce (22), en étant agencé de manière à lisser le mouvement de la pièce d'animation (22).

2. Mouvement selon la revendication 1, **caractérisé en ce que** le rouage d'animation (38) est relié au rouage de finissage par son mobile de secondes (30) et est agencé de manière à accélérer la vitesse de rotation, du mobile de secondes (30) vers le mobile (44) coopérant avec ladite pièce (22).

3. Mouvement selon la revendication 2, **caractérisé en ce que** ladite pièce d'animation (22) oscille à une fréquence comprise entre 0,2 et 2 Hz.

4. Mouvement selon la revendication 1, **caractérisé en ce qu'**il comporte, en outre, un levier (46), **en ce que** le dernier mobile du rouage d'animation (44) comporte une planche (44c), et **en ce que** la pièce d'animation (22) et ladite planche (44c) sont munies de moyens de liaison (22e, 44e) disposés excentriquement et agencés pour être reliés chacun à l'une des extrémités du levier.

5. Mouvement selon la revendication 4, **caractérisé en ce que** ledit levier présente, sur une part au moins de sa longueur, une structure déformable élastiquement (46c), agencée de manière à former ledit organe élastique.

6. Mouvement selon la revendication 1, **caractérisé en ce que** ledit organe élastique relie élastiquement deux mobiles dudit rouage d'animation, disposés coaxialement.

7. Mouvement selon la revendication 6, **caractérisé en ce que** ledit organe élastique forme, avec la pièce d'animation (22) et le/les mobiles du rouage interposés entre celui coopérant avec la pièce d'animation et celui relié à l'organe élastique, un système oscillant dont la période est comprise entre celle de l'entraînement du rouage de finissage et celle du mouvement alternatif de ladite pièce.

8. Mouvement selon la revendication 1, **caractérisé en ce que** ladite pièce d'animation (22) est montée pivotante sur le bâti et son centre de gravité se trouve sensiblement sur son axe de pivotement.

9. Mouvement selon la revendication 1, **caractérisé en ce que** le bâti comporte :
- une première platine et un premier pont entre lesquels pivotent les mobiles du rouage de finissage, et
- une deuxième platine (34) sur laquelle pivotent les mobiles du rouage d'animation (38) et la pièce d'animation (22), la platine (36), le rouage d'animation (38) et la pièce d'animation (22) formant ensemble un module indépendant (32) pouvant être fixé par la deuxième platine (34) sur la première platine.

## Claims

1. A mechanical-type watch movement (24), comprising a frame and, supported by this frame:
- a work train comprising a plurality of wheels periodically driven in rotation by a driving element,
- a mobile animated by a pulsed movement and having a kinematic connection with said work train,
- an animation part (22) intended to be visible and arranged in such a way as to be animated by a periodic movement,
- a control element (44, 46) for the animation part, and
- an animation train (38) in mesh with a mobile (30) of the work train and driving the control element (44, 46),
**characterized in that** the animation train, the control element and the animation part are arranged in such a way that the periodic movement is of the sinusoidal oscillating type, an elastic organ (46c) being interposed between said mobile (30) and said part (22) in such a way as to smooth out the movement of the animation part (22).

2. The movement as claimed in claim 1, **characterized in that** the animation train (38) is connected to the work train by its seconds mobile (30) and is arranged in such a way as to accelerate the rotation speed from the seconds mobile (30) toward the mobile (44) cooperating with said part (22).

3. The movement as claimed in claim 2, **characterized in that** said animation part (22) oscillates at a frequency ranging between 0.2 and 2 Hz.

4. The movement as claimed in claim 1, **characterized in that** it additionally comprises a lever (46), **in that** the last mobile of the animation train (44) comprises a board (44c), and **in that** the animation part (22) and said board (44c) are equipped with eccentrically disposed connecting means (22e, 44e) arranged so as each to be connected to one of the ends of the lever.

5. The movement as claimed in claim 4, **characterized in that** said lever has, over at least a part of its length, an elastically deformable structure (46c), arranged in such a way as to form said elastic organ.

6. The movement as claimed in claim 1, **characterized in that** said elastic organ elastically connects two coaxially disposed mobiles of said animation train.

7. The movement as claimed in claim 6, **characterized in that** said elastic organ forms, with the animation part (22) and the mobile(s) of the train interposed between that which cooperates with the animation part and that which is connected to the elastic organ, an oscillating system, the period of which ranges between that which is defined by the periodicity of the advancement of the work train and that of the alternating movement of said part.

8. The movement as claimed in claim 1, **characterized in that** said animation part (22) is mounted pivotably on the frame and its center of gravity is located substantially on its pivot axis.

9. The movement as claimed in claim 1, **characterized in that** the frame comprises:
- a first plate and a first bridge, between which pivot the mobiles of the work train, and
- a second plate (34) on which pivot the mobiles of the animation train (38) and the animation part (22), the plate (36), the animation train (38) and the animation part (22) together forming an independent module (32) which can be fixed by the second plate (34) onto the first plate.

## Patentansprüche

1. Uhrwerk (24) vom mechanischen Typ, das ein Gestell und von diesem Gestell getragen aufweist:
- ein Finissage-Räderwerk mit mehreren Rädern, die periodisch von einem Antriebsorgan in Drehung versetzt werden,
- ein Mobilteil, das mit einer gepulsten Bewegung angetrieben wird und eine kinematische Verbindung mit dem Finissage-Räderwerk aufweist,
- ein Animations-Bauteil (22), das dazu bestimmt ist, sichtbar zu sein und ausgelegt ist, um periodisch bewegt zu werden,
- ein Steuerorgan (44, 46) des Animations-Bauteils, und
- ein Animations-Räderwerk (38), das mit einem Mobilteil (30) des Finissage-Räderwerks in Eingriff steht und das Steuerorgan (44, 46) antreibt,
**dadurch gekennzeichnet, dass** das Animations-Räderwerk, das Steuerorgan und das Animations-Bauteil so ausgelegt sind, dass die periodische Bewegung vom sinusförmigen schwingenden Typ ist, wobei ein elastisches Organ (46c) zwischen das Mobilteil (30) und das Bauteil (22) eingefügt und so ausgelegt ist, dass es die Bewegung des Animations-Bauteils (22) glättet.

2. Uhrwerk nach Anspruch 1, **dadurch gekennzeichnet, dass** das Animations-Räderwerk (38) mit dem Finissage-Räderwerk über sein Sekunden-Mobilteil (30) verbunden ist und, dass es ausgelegt ist, um die Drehgeschwindigkeit vom Sekunden-Mobilteil (30) bis zum Mobilteil (44) zu beschleunigen, das mit dem Bauteil (22) zusammenwirkt.

3. Uhrwerk nach Anspruch 2, **dadurch gekennzeichnet, dass** das Animations-Bauteil (22) mit einer Frequenz zwischen 0,2 und 2 Hz schwingt.

4. Uhrwerk nach Anspruch 1, **dadurch gekennzeichnet, dass** es außerdem einen Hebel (46) aufweist, dass das letzte Mobilteil des Animations-Räderwerks (44) eine Platte (44c) aufweist, und dass das Animations-Bauteil (22) und die Platte (44c) mit Verbindungsmitteln (22e, 44e) versehen sind, die exzentrisch angeordnet und ausgelegt sind, um je mit einem der Enden des Hebels verbunden zu werden.

5. Uhrwerk nach Anspruch 4, **dadurch gekennzeichnet, dass** der Hebel über mindestens einen Teil seiner Länge eine elastisch verformbare Struktur (46c) aufweist, die ausgelegt ist, um das elastische Organ zu bilden.

6. Uhrwerk nach Anspruch 1, **dadurch gekennzeichnet, dass** das elastische Organ zwei Mobilteile des Animations-Räderwerks elastisch verbindet, die koaxial angeordnet sind.

7. Uhrwerk nach Anspruch 6, **dadurch gekennzeichnet, dass** das elastische Organ mit dem Animations-Bauteil (22) und dem oder den Mobilteil(en) des Räderwerks, die zwischen dasjenige, das mit dem Animationsteil zusammenwirkt, und dasjenige eingefügt sind, das mit dem elastischen Organ verbunden ist, ein schwingendes System bildet, dessen Periode zwischen derjenigen des Antriebs des Finissage-Räderwerks und derjenigen der Wechselbewegung des Bauteils liegt.

8. Uhrwerk nach Anspruch 1, **dadurch gekennzeichnet, dass** das Animations-Bauteil (22) schwenkbar auf das Gestell montiert ist und sein Schwerpunkt sich im Wesentlichen in seiner Schwenkachse befindet.

9. Uhrwerk nach Anspruch 1, **dadurch gekennzeichnet, dass** das Gestell aufweist:
- eine erste Platine und eine erste Brücke, zwischen denen die Mobilteile des Finissage-Räderwerks schwenken, und
- eine zweite Platine (34), auf der die Mobilteile des Animations-Räderwerks (38) und das Animations-Bauteil (22) schwenken, wobei die Platine (36), das Animations-Räderwerk (38) und das Animations-Bauteil (22) zusammen einen unabhängigen Modul (32) bilden, der von der zweiten Platine (34) an der ersten Platine befestigt werden kann.
